# EUROPÄISCHE PATENTSCHRIFT

(11) **EP 0 547 253 B1**
(45) Veröffentlichungstag und Bekanntmachung des Hinweises auf die Patenterteilung: **14.06.1995**
(21) Anmeldenummer: 91121489.8
(22) Anmeldetag: 14.12.1991
(51) Int. Cl.: F04D 29/70, F04D 29/54

(54) **Strömungsgleichrichter für einen Ventilator**
Flow director for a fan
Appareil d'homogénéisation d'un courant pour un ventilateur

(43) Veröffentlichungstag der Anmeldung: 23.06.1993
(73) Patentinhaber: Süd-Electric GmbH, D-85614 Kirchseeon (DE)
(72) Erfinder: Jakob, Karl, Dipl.-Ing., W-8011 Baldham (DE)
(74) Vertreter: Körner, Ekkehard, Dipl.-Ing.

(56) Entgegenhaltungen:
- EP-A- 0 387 987
- DE-U- 9 002 321
- GB-A- 575 561
- GB-A- 813 062
- GB-A- 2 168 756
- US-A- 2 936 109

## Beschreibung

Die Erfindung bezieht sich auf einen Strömungsgleichrichter für einen Ventilator wie er aus der EP-A-0 387 987 bekannt ist.

Diese Druckschrift beschreibt einen Stabilisatorring für eine Ventilator-Montageeinrichtung zur Verwendung in einem Kraftfahrzeug, in dem der Ventilator zur Erzeugung eines Luftstroms dient, der von dem Ventilator durch einen wassergekühlten Radiator gesaugt und auf eine Brennkraftmaschine geblasen wird. Er enthält einen Strömungsgleichrichter aus Plastikmaterial mit einer Gitterstruktur, die aus ringförmigen Stegen und radial verlaufenden Stegen besteht, von denen letztere sich zwischen einer zentralen Montagenabe für einen Motor und einer geschlossenen Umfangswand erstrecken. Die Öffnungen, die von den Stegen begrenzt werden, weisen Querschnitte einer solchen Größe auf, daß man leicht mit den Fingern hindurchfassen kann, sodaß bei laufendem Ventilator die Gefahr von Verletzungen besteht. Da an Kraftfahrzeugen in aller Regel bei Stillstand des Motors hantiert wird, kann dies hingenommen werden, auch gibt es keine entsprechenden Sicherheitsvorschriften, die eine engmaschige Gitterstruktur für solche Ventilatoren vorschreiben. Es ist in diesem Zusammenhang darauf hinzuweisen, daß bei Kraftfahrzeugen Ventilatoren der vorgenannten Art mitunter völlig frei zugänglich montiert sind. Obgleich in der Druckschrift beschrieben ist, daß die Gitterstruktur den Drall aus der vom Ventilator erzeugten Luftströmung entfernen soll, ist wegen der weitmaschigen Struktur des Gitters der Strömungsgleichrichtungseffekt doch sehr bescheiden.

Aus DE-U-90 02 321 ist ein Ventilator zum Einbau in einen Wanddurchbruch bekannt, enthaltend einen Haltering von im wesentlichen kreisförmigem Umriß mit einem sich axial erstreckenden Flansch und einem sich daran anschließenden, sich radial nach außen erstreckenden Flanschring, einen im Zentrum des Halterings angeordneten Elektromotor mit Ventilatorflügeln, der von dem Haltering abgestützt ist, und einem Gitter, das den Zwischenraum zwischen dem Elektromotor und dem Haltering im wesentlichen ausfüllt und eine zentrale Öffnung aufweist, in die der Elektromotor eingesetzt ist. Das Gitter besteht aus sich senkrecht kreuzenden Stegen, die in Wurfrichtung des Ventilators gesehen eine Tiefe aufweisen, die ausreichend groß genug ist, um die Rotationskomponenten in der vom Ventilator erzeugten Luftströmung, die vom Ventilator durch das Gitter geworfen wird, gleichzurichten und dadurch die Wurfweite des Ventilators zu vergrößern. Haltering und Gitter sollen nachfolgend insgesamt mit Strömungsgleichrichter bezeichnet werden.

Strömungsgleichrichter der vorgenannten Art können insbesondere im Spritzverfahren mittels einer schieberlosen Spritzform hergestellt werden. Die Herstellung dieser Spritzform selbst ist allerdings sehr aufwendig, weil hierfür eine Vielzahl von Fräsvorgängen zur Herstellung der Nuten durchgeführt werden müssen, die beim Spritzvorgang die Stege ausbilden. Der maximale Abstand der Stege ist bei vielen Anwendungsfällen durch Sicherheitsnormen (Schutz der Ventilatorflügel gegen Berührung) vorgegeben, sodaß mit zunehmenden Abmessungen des Strömungsgleichrichters insgesamt der Aufwand bei der Herstellung der Spritzform entsprechend steigt. Weiterhin hat sich erwiesen, daß ein Strömungsgleichrichter mit engmaschiger Gitterstruktur der Luftströmung einen gewissen Strömungswiderstand entgegensetzt, der die Leistung der Gesamtanordnung aus Ventilator und Strömungsgleichrichter herabsetzt.

Der Erfindung liegt die Aufgabe zugrunde, einen Strömungsgleichrichter der vorgenannten Art so auszugestalten, daß die zu seiner Herstellung verwendete Form einfacher herstellbar ist und er einen verminderten Strömungswiderstand aufweist.

Diese Aufgabe wird durch die im Anspruch 1 angegebenen Merkmale gelöst.

Eine andere, demselben Grundgedanken gehorchende Lösung ist Gegenstand des Anspruchs 2.

Vorteilhafte Ausgestaltungen der Erfindung sind Gegenstand der Unteransprüche.

Ein Strömungsgleichrichter der erstgenannten Art ist mit einer Form herstellbar, die eine Vielzahl zirkular verlaufender und eine vergleichsweise geringe Zahl radial verlaufender Nuten aufweist, die im Spritzvorgang die Stege ausbilden. Die zirkular verlaufenden Nuten können durch Drehen ausgebildet werden, während die Anzahl der notwendigen Fräsvorgänge auf die Ausbildung der vergleichsweise wenigen radialen Nuten beschränkt ist.

Ähnliche Überlegungen gelten für eine Spritzform zur Herstellung eines Strömungsgleichrichters der zweitgenannten Art. Die Fräsarbeiten sind auf die Ausbildung einer verminderten Anzahl von Nuten beschränkt.

Untersuchungen der Anmelderin haben gezeigt, daß verhältnismäßig wenige für die gegenseitige Verbindung der zirkular verlaufenden Stege notwendige Radialstege ausreichen, den Drall in der vom Ventilator hervorgerufenen Luftströmung weitestgehend bzw. ausreichend zu unterdrücken. Acht in gleichmäßigen Winkelabständen angeordnete Radialstege sind ausreichend, um einerseits die erforderliche mechanische Festigkeit zu gewährleisten und andererseits die Drallkomponenten in der Luftströmung zu unterdrücken und die Luftströmung gleichzurichten.

Gleiches gilt für einen Strömungsgleichrichter mit schlanken rechteckigen Gitteröffnungen. Auch diese sind in der Lage, den Drall aus der Strömung ausreichend zu beseitigen. Dazu bedarf es einer engmaschigen Gitterstruktur nach Art eines Musters aus Waben quadratischen Querschnitts nicht.

Bei Wahl geeigneter Kunststoffe zur Erstellung des Strömungsgleichrichters kann dieser ausreichend starr und widerstandsfähig ausgebildet werden, daß er den in seiner Mittenöffnung anzuordnenden Elektromotor ohne Zuhilfenahme von gesondert anzubringenden Aussteifungselementen tragen kann.

Weitere vorteilhafte Merkmale der Erfindung gehen aus der nachfolgenden Beschreibung, die unter Bezugnahme auf ein in den Zeichnungen dargestelltes Ausführungsbeispiel gegeben wird, hervor. Es zeigt:
- Fig. 1: einen Ausschnitt aus einem Strömungsgleichrichter nach der Erfindung in Draufsicht in etwa der Hälfte des natürlichen Maßstabs,
- Fig. 2: eine Schnittdarstellung längs der Linie II-II von Fig. 1,
- Fig. 3: eine Ansicht des Strömungsgleichrichters in Richtung X in Fig. 2, und
- Fig. 4: einen Ausschnitt aus einem Strömungsgleichrichter nach der zweiten Lösungsalternative in Draufsicht in etwa der Hälfte des natürlichen Maßstabs.

Man erkennt in den Figuren 1 und 2 einen insgesamt mit 1 bezeichneten äußeren Haltering von kreisförmigem Umriß, der einen sich axial erstreckenden Flansch 2 im wesentlichen zylindrischer Gestalt und einen sich nach außen daran anschließenden radialen Flanschring 3 aufweist. Der Übergang zwischen dem axialen Flansch 2 und dem radialen Flanschring 3 ist, wie Fig. 2 zeigt, verrundet, um einen düsenartigen Einlauf für die von dem Ventilator (nicht dargestellt) zu fördernde Luft zu bilden. Der radiale Flanschring 3 ist mit mehreren Montagelöchern 4 versehen, die länglich sein können (Fig. 1). Er ist durch mehrere Rippen 5 ausgesteift, die sich axial und radial zwischen dem zylindrischen Flansch 2 und dem radialen Flanschring 3 erstrecken.

Einstückig mit dem Haltering 1 ist ein Gitter 6 ausgebildet, das eine Mittenöffnung 7 aufweist, die zur Aufnahme eines Elektromotors (nicht dargestellt) dient. Das Gitter 6 besteht aus einer Vielzahl sich konzentrisch und parallel zueinander erstreckender Ringstege 8, die durch im dargestellten Beispiel acht Radialstege 9 und 10 miteinander verbunden sind. Diese Radialstege sind in gleichmäßigen Winkelabständen zueinander angeordnet. Die innere Begrenzung des Gitters 6 wird von einem inneren Haltering 11 gebildet, in dessen Bereich an den Radialstegen 10 jeweils Montagebohrungen zur Befestigung des erwähnten Elektromotors ausgebildet sind. Die Stege 10 bestehen im dargestellten Beispiel jeweils aus zwei sich parallel in engem Abstand zueinander erstreckenden Stegen 10a und 10b, die h. sie sind Zwillingsstege, um die Steifigkeit der Anordnung zu erhöhen. Auf der Zuströmseite des Gitters 6 ist der Zwischenraum zwischen den parallelen Stegen 10a und 10b vorteilhafterweise von einem Boden 10c (Fig. 2) verschlossen, sodaß sich von den Montagelöchern 12 ausgehend in Richtung auf den äußeren Haltering 1 im Querschnitt U-förmige radiale Träger ergeben, die eine besonders große Steifigkeit aufweisen und den Elektromotor wirkungsvoll halten können. Die Einfachstege 9 und die Zwillingsstege 10 wechseln in Umfangsrichtung einander ab.

Der äußerste Ringsteg 13 ist mit einer Vielzahl kurzer Radialstege 14, die sich in engem Abstand zueinander erstrecken, mit dem radialen Flanschring 3 verbunden. Diese Vielzahl von Radialstegen 14 erstrecken sich, wie Fig. 2 zeigt, auch in axialer Richtung, und sie bilden zusammen den axialen Flanschring 2, der somit eine Vielzahl von Durchbrüchen 15 (Fig. 3) aufweist.

Fig. 4 zeigt ausschnittsweise eine zweite Lösungsvariante. Bei ihr wird das die Luftströmung gleichrichtende Gitter von einer Vielzahl von Stegen 15 gebildet, die orthogonal zueinander in engem gegenseitigem Abstand verlaufen, um den Berührungsschutz für den Ventilatorflügel (nicht dargstellt) zu gewährleisten. Dabei sind die Öffnungen zwischen den Stegen länglich rechteckig, ggf. mit kurzen Verbindungsstegen, wie dargestellt, wenn dies aus Stabilitätsgründen erforderlich sein sollte. Die Öffnungen, die von den Stegen 15 umrahmt werden, können unterschiedlich lang sein, wie Fig. 4 rechts oben und links unten andeutet. Auch dieses Gitter entfernt in ausreichendem Maße die nach außen wirbelnden Strömungskomponenten aus der vom Ventilator erzeugten Luftströmung, um die Wurfweite desselben zu erhöhen, und setzt dieser Luftströmung einen nur geringen Strömungswiderstand entgegen und ist überdies mit einer leicht herstellbaren Spritzform herstellbar. Die übrigen Merkmale dieser Ausführungsform der Erfindung sind denen der ersten Ausführungsform vergleichbar und brauchen daher hier nicht nochmals erläutert zu werden.

Zum leichteren Entnehmen des Strömungsgleichrichters aus der Spritzform sind die Gitterstege im Querschnitt leicht konisch mit einer Konizität von etwa 3°. Als Material, aus dem der Strömungsgleichrichter hergestellt ist, kommt vorzugsweise ein faserverstärktes Kunststoffmaterial in Betracht.

## Patentansprüche

1. Strömungsgleichrichter für einen Ventilator, bestehend aus einem äußeren Haltering (1) und einem von diesem umgebenen Gitter (6) mit zentraler Montageöffnung (7) für einen Elektromotor, das Stege (8-10) aufweist, die eine sich etwa senkrecht zu der von dem Gitter (6) aufgespannten Ebene erstreckende Tiefe von etwa 12 bis 15 mm aufweisen, und das eine Vielzahl sich konzentrisch in radialem Abstand zueinander erstreckender Ringstege (8) mit einem gegenseitigen Abstand von etwa 8 bis 10 mm und acht in Umfangsrichtung verteilt angeordnete Radialstege (9,10) umfaßt, wobei die Radialstege (9,10) die Ringstege (8) miteinander und mit einem inneren, die Montageöffnung (7) umgebenden Haltering (11) und mit dem äußeren Haltering (1) verbinden, wobei jeder zweite Radialsteg (10) aus einem Paar sich in engem gegenseitigem Abstand parallel zueinander erstreckender Stege (10a,10b) besteht, die durch einen Boden (10c) miteinander verbunden sind, der zusammen mit den genannten Stegen (10a,10b) einen insgesamt U-förmigen Querschnitt ausbildet.

2. Strömungsgleichrichter für einen Ventilator, bestehend aus einem äußeren Haltering (1) und einem von diesem umgebenen Gitter (6) mit zentraler Montageöffnung (7) für einen Elektromotor, das eine Vielzahl orthogonal zueinander verlaufender Stege (15) aufweist, die eine sich etwa senkrecht zu der von dem Gitter (6) aufgespannten Ebene erstreckende Tiefe von etwa 10 bis 15 mm aufweisen, jeweils schlanke rechteckige Öffnungen umgrenzen und einen inneren, die Montageöffnung (7) umgebenden Haltering (11) mit dem äußeren Haltering (1) verbinden, wobei von den jeweils eine der rechteckigen Öffnungen umgrenzenden Stegen (15) die einander näheren Stege (15) einen gegenseitigen Abstand von etwa 8 bis 10 mm aufweisen.

3. Strömungsgleichrichter nach Anspruch 1 oder 2, der als eine integrale Einheit im Spritzverfahren hergestellt ist.

4. Strömungsgleichrichter nach einem der vorhergehenden Ansprüche, bei dem die Stege (8,9,10,15) einen leicht konischen Querschnitt aufweisen.

5. Strömungsgleichrichter nach einem der vorhergehenden Ansprüche, bei dem im Bereich der inneren Enden wenigstens einiger der Radialstege (10) Bohrungen (12) für die Aufnahme von Montageelementen vorhanden sind.

6. Strömungsgleichrichter nach einem der vorhergehenden Ansprüche, bei dem der äußere Haltering (1) aus einem sich axial erstreckenden Flansch (2) und einem sich nach außen daran anschließenden radialen Flanschring (3), der einen Montagekragen bildet, besteht.

## Claims

1. A flow director for a fan, consisting of an outer holding ring (1) and a grid (6) surrounded thereby having a central installation opening (7) for an electric motor, said grid having webs (8-10) having a depth of approximately 12 to 15 mm extending approximately perpendicularly to the plane defined by the grid (6), and which comprises a plurality of annular webs (8) extending concentrically at a radial distance to one another having a mutual distance of approximately 8 to 10 mm, and eight radial webs (9, 10) distributed in the circumferential direction, wherein the radial webs (9, 10) connect the annular webs (8) to one another and to an inner holding ring (11) surrounding the installation opening (7) and to the outer holding ring (1), wherein every second radial web (10) consists of a pair of webs (10a, 10b) extending in close mutual distance parallelly to one another, said webs being connected to one another by a bottom (10c), which together with said webs (10a, 10b) forms a U-shaped cross section.

2. A flow director for a fan, consisting of an outer holding ring (1) and a grid (6) surrounded thereby having a central installation opening (7) for an electric motor, said grid having a plurality of webs (15) extending orthogonally to one another ans having a depth of approximately 10 to 15 mm extending approximately perpendicularly to the plane defined by the grid (6), said webs limiting slim rectangular openings and connecting an inner holding ring (11) surrounding the installation opening (7) to the outer holding ring (1), wherein amongst the webs (15) surrounding the rectangular openings those webs (15) that are closer to one another have a mutual distance of approximately 8 to 10 mm.

3. A flow director according to claim 1 or 2, which is manufactured as an integral unit by the injection method.

4. A flow director according to one of the preceding claims, in which the webs (8, 9, 10, 15) have a slightly conical cross section.

5. A flow director according to one of the preceding claims in which in the region of their inner end at least some of the radial webs (10) have bores (12) for taking up installation elements.

6. A flow director according to one of the preceding claims, in which the outer holding ring (1) consists of an axially extending flange (2) and a flange ring (3) joining thereto at the outer periphery thereof and forming a mounting collar.

## Revendications

1. Appareil d'homogénéisation d'un courant pour un ventilateur, constitué d'un anneau de support externe (1) et d'une grille (6) entourée par celui-ci et pourvue d'une ouverture de montage (7) centrale pour un moteur électrique, cette grille comprenant des traverses (8-10) dont la profondeur, qui s'étend à peu près perpendiculairement au plan déployé par la grille (6), est d'environ 12 à 15 mm, et comprenant un grand nombre de traverses circulaires (8) qui s'étendent de manière concentrique, à une distance radiale les unes par rapport aux autres, et présentent entre elles une distance d'environ 8 à 10 mm, ainsi que huit traverses radiales (9, 10) réparties dans la direction circonférentielle, les traverses radiales (9, 10) reliant les traverses circulaires (8) les unes aux autres ainsi qu'à un anneau de support (11) interne entourant l'ouverture de montage (7) et à l'anneau de support externe (1), une traverse radiale (10) sur deux étant formée par deux âmes (10a, 10b) qui s'étendent parallèlement l'une à l'autre avec un écartement réduit entre elles et sont reliées l'une à l'autre par un fond (10c) qui forme, avec ces deux âmes (10a, 10b) une section transversale ayant, dans l'ensemble, une forme en U.

2. Appareil d'homogénéisation d'un courant pour un ventilateur, constitué d'un anneau de support externe (1) et d'une grille (6) entourée par celui-ci et pourvue d'une ouverture de montage (7) centrale pour un moteur électrique, cette grille comprenant un grand nombre de traverses (15) qui s'étendent de manière orthogonale les unes par rapport aux autres et dont la profondeur, qui s'étend à peu près perpendiculairement au plan déployé par la grille (6), est d'environ 10 à 15 mm, qui entourent, respectivement, de minces ouvertures rectangulaires et relient un anneau de support (11) interne entourant l'ouverture de montage (7) à l'anneau de support externe (1), deux traverses (15) voisines l'une de l'autre qui entourent une des ouvertures rectangulaires ayant entre elles une distance d'environ 8 à 10 mm.

3. Appareil d'homogénéisation d'un courant selon l'une des revendications 1 ou 2, qui est formé d'une unité intégrale fabriquée par un procédé de moulage par injection.

4. Appareil d'homogénéisation d'un courant selon l'une des revendications précédentes, dans lequel les traverses (8, 9, 10, 15) ont une section transversale légèrement conique.

5. Appareil d'homogénéisation d'un courant selon l'une des revendications précédentes, dans lequel des alésages (12) destinés à recevoir des éléments de montage sont prévus dans la région des extrémités intérieures d'au moins quelques unes des traverses radiales (10).

6. Appareil d'homogénéisation d'un courant selon l'une des revendications précédentes, dans lequel l'anneau de support externe (1) est formé par une bride (2) s'étendant de manière axiale et un anneau de bride (3) contigu à cette bride de manière radiale vers l'extérieur et formant une collerette de montage.
